# EUROPÄISCHE PATENTSCHRIFT

(11) **EP 1 690 607 B1**
(45) Veröffentlichungstag und Bekanntmachung des Hinweises auf die Patenterteilung: **11.07.2007**
(21) Anmeldenummer: 06000555.0
(22) Anmeldetag: 12.01.2006
(51) Int. Cl.: B21C 37/08, B21D 5/10

(54) **Verfahren zur Herstellung von Rohren**
Method of manufacturing tubes
Méthode de fabrication de tubes

(30) Priorität: 11.02.2005 DE 102005006578
(43) Veröffentlichungstag der Anmeldung: 16.08.2006
(73) Patentinhaber: Benteler Automobiltechnik GmbH, 33104 Paderborn (DE)
(72) Erfinder: Streubel, Wolfgang, 32756 Detmold (DE)
(74) Vertreter: Griepenstroh, Jörg

(56) Entgegenhaltungen:
- DD-A1- 276 043
- DE-A1- 10 329 424
- DE-U1- 8 536 655

## Beschreibung

Die Erfindung betrifft ein Verfahren zur Herstellung von Rohren gemäß den Maßnahmen im Oberbegriff des Patentanspruchs 1.

Mit der DD 276 043 A1 zählt ein Verfahren sowie eine Vorrichtung zur Herstellung dünnwandiger Rohre zum Stand der Technik. In dieser Veröffentlichung wird aufgezeigt, wie dünnwandige Rohre aus Blechzuschnitten mit möglichst geringer Abweichung des Querschnitts von der Kreisform hergestellt werden, ohne dass zusätzliche Fertigungszeiten beanspruchende Arbeitsgänge vor-oder nachgeschaltet werden müssen. Innerhalb der beanspruchten Vorrichtungen werden Blechzuschnitte mittels indirekter Widerstandsüberlappungsschweißung unter Verwendung eines unteren, den Rohrquerschnitt von außen halbkreisförmig umschließenden Formstücks, eines zylindrischen Dorns mit eingearbeiteter Kupferschiene und zwei oberen Formstücken hergestellt. Nachteilig bei diesem Verfahren ist, dass das Umformwerkzeug während des Widerstandsüberlappungsschweißens von der Umformpresse in Position gehalten werden muss. Die Umformpresse ist während des Schweißvorgangs für weitere Umformschritte blockiert.

Hiervon ausgehend liegt der Erfindung die Aufgabe zugrunde, ein Verfahren zur Herstellung von Rohren aus Blechplatinen aufzuzeigen, bei welchem der Durchsatz der Umformpresse erhöht werden kann.

Diese Aufgabe ist bei dem Verfahren mit den Merkmalen des Patentanspruchs 1 gelöst.

Wesentlich ist, dass das Oberwerkzeug und das Unterwerkzeug mit dem innen liegenden Rohrprofil gegeneinander verriegelt werden und im verriegelten Zustand aus der Umformpresse entnommen werden. Die Umformpresse steht in diesem Moment für weitere Umformvorgänge zur Verfügung. Das Verschweißen der Längskanten des Rohrprofils erfolgt außerhalb der Umformpresse, allerdings innerhalb des Umformwerkzeugs. Hierzu ist im Oberwerkzeug eine die Längskanten des Rohrprofils freigebende Öffnung vorgesehen, durch welche eine Schweißeinrichtung in das Oberwerkzeug eingreifen und entlang der Längskanten geführt werden kann. Nach dem Verschweißen der Längskanten wird das Oberwerkzeug von dem Unterwerkzeug getrennt. Oberwerkzeug und Unterwerkzeug stehen nun für einen erneuten Umformvorgang zur Verfügung.

In der Ausführungsform des Patentanspruchs 2 ist vorgesehen, dass eine Mehrzahl von Unterwerkzeugen bereitgestellt wird, die über Transportmittel zwischen einer Umformpresse und einer Schweißstation hin und her transportiert werden. Grundsätzlich ist es auch möglich, mehrere Schweißstationen vorzusehen, wenn der Ausstoß der Umformpresse wesentlich höher ist als das Leistungsvermögen der Schweißstation. Grundsätzlich wird angestrebt, die Taktzyklen zu synchronisieren, um die Produktivität zu optimieren.

Gegenstand des Patentanspruchs 3 ist, dass die gegeneinander verriegelten Ober- und Unterwerkzeuge nach dem Verschweißen der Längskanten des Rohrprofils wiederum einer Umformpresse zugeführt werden, um die Verriegelung aufzuheben. In vorteilhafter Weiterbildung gemäß Patentanspruch 4 kann es sich hierbei um dieselbe Umformpresse handeln, in welcher auch die Verriegelung, das heißt auch die Umformung der Blechplatine zu einem Rohrprofil erfolgt. Eine separate Station zum Entriegeln und zum Entnehmen der längsnahtgeschweißten Rohrprofile entfällt. Nach dem Entriegeln und der Entnahme des Rohrprofils steht das Umformwerkzeug unmittelbar für eine weitere Umformung zur Verfügung. Die Öffnung im Oberwerkzeug wird während des zweiten Umformschritts durch eine Verschlussleiste geschlossen, so dass die Öffnung den Umformvorgang nicht beeinträchtigt. Die Verschlussleiste kann auch nach der Entnahme des Oberwerkzeugs in der Umformpresse verbleiben und greift folglich in nachfolgend eingesetzte Oberwerkzeuge ein. Das hat den Vorteil, dass die Längskanten unmittelbar nach der Entnahme des verriegelten Umformwerkzeugs miteinander verschweißt werden können, ohne dass die Öffnung zusätzlich freigelegt werden müsste.

Vorzugsweise kommt ein Laser-Hybridschweißverfahren, das heißt eine Kombination aus Laser- und Lichtbogenschweißen zum Einsatz. Während konventionelles Laserschweißen seine Stärken bei Geschwindigkeit- und Tiefschweißen hat, bietet das Lichtbogenschweißen durch den Zusatzwerkstoff Vorteile bei der Spaltüberprüfung und Nahtbreite. Beim Laser-Hybridschweißverfahren werden die positiven Eigenschaften der Einzelverfahren überlagert und führen zu einer höheren Effizienz bei besseren Qualitätsergebnissen. Insbesondere im Dünnblechbereich kann im Vergleich zum alleinigen Schutzgasschweißen die Schweißgeschwindigkeit um bis zu 500 % gesteigert werden. Ein wesentlicher Vorteil des Verschweißens der Längskanten innerhalb des Umformwerkzeugs ist es, dass die Toleranzen der Bauteile exakt eingehalten werden, was für ein Laserschweißverfahren zwingend notwendig ist. Separate Vorrichtungen zur Bauteilfixierung entfallen.

Selbstverständlich können grundsätzlich auch andere Schweißverfahren, wie z.B. MAG, WIG, Laser-, Elektroden-, Plasma- oder Plasma-Hybridschweißverfahren zum Einsatz kommen.

Die Erfindung wird nachfolgend anhand eines in schematischen Zeichnungen dargestellten Ausführungsbeispiels näher erläutert. Es zeigen:
- Figur 1: die Vorformung einer Blechplatine zu einem U-Profil;
- Figur 2: die weitere Umformung eines U-Profils zu einem Rohrprofil und
- Figur 3: das Verschweißen der Längskanten des Rohrprofils in einer Schweißstation.

Figur 1 zeigt eine Umformpresse 1, in welcher eine Blechplatine 2 in einem ersten Fertigungsschritt zu einem U-Profil umgeformt wird. Hierzu wird die Blechplatine 2 in ein Umformwerkzeug 5 eingelegt und von einem Stempel 3 in eine U-förmige Ausnehmung 4 eines Unterwerkzeugs 5 gepresst. Dadurch entsteht in einem ersten Umformschritt ein U-Profil, das in einem weiteren Umformschritt zu einem Rohrprofil umgeformt wird.

Figur 2 zeigt den nachfolgenden Fertigungsschritt. Das U-Profil der Figur 1 wird in einer weiteren Umformpresse 6 durch ein sich in Richtung des Pfeils P1 bewegendes Oberwerkzeug 7 zu einem Rohrprofil R umgeformt. Das U-Profil befindet sich während des Umformvorgangs in einem Unterwerkzeug 8. Durch die Umformung werden die zunächst parallel verlaufenden Schenkel des U-Profils gekrümmt, so dass sich ihre Längskanten 9, 10 im mittleren Bereich des Oberwerkzeugs 7 gegenüber liegen. Im geschlossenen Zustand des Umformwerkzeugs wird das Oberwerkzeug 7 mit dem Unterwerkzeug 8 über Verriegelungsmittel 11 verriegelt und in Richtung des Pfeils P2 aus der Umformpresse 6 entfernt. Die Umformpresse 6 steht nun für einen weiteren Umformvorgang zur Verfügung. Das verriegelte Umformwerkzeug 12 wird einer Schweißstation zugeführt, die in Figur 3 durch einen Schweißkopf 13 verdeutlicht ist. Das Oberwerkzeug ist so konfiguriert, dass der Schweißkopf 13 in eine die Längskanten 9, 10 des Rohrprofils frei gebende Öffnung 14 eingreifen kann, so dass die Längskanten 9, 10 durch Einführung des Schweißkopfs 13 in Richtung des Pfeils P3 verschweißt werden können. Das Rohrprofil R befindet sich nach dem Schweißvorgang in dem noch immer verriegelten Umformwerkzeug 12, das zum Entriegeln wiederum der Umformpresse 6 zugeführt wird. Das von dem Unterwerkzeug 8 entriegelte Oberwerkzeug 7 wird angehoben, so dass das Rohrprofil R aus dem Unterwerkzeug 8 entnommen werden kann. Anschließend wird, wie in Figur 2 dargestellt, eine weitere zu einem U-Profil vorgeformte Blechplatine 2 in das geöffnete Umformwerkzeug 12 eingesetzt und wie vorstehend beschrieben zu einem Rohrprofil R umgeformt.

Wie in Figur 2 zu erkennen ist, befindet sich während des Umformvorgangs eine Verschlussleiste 15 innerhalb der Öffnung 14. Die Verschlussleiste 15 ist während der Umformung Bestandteil des Umformhohlraums und ist gegenüber dem Oberwerkzeug 7 relativ verlagerbar (Pfeil P4) Die Verschlussleiste 15 verbleibt in der Umformpresse 6, so dass die Öffnung 14 nach der Entnahme des Umformwerkzeugs 12 unmittelbar den Zugriff auf die Längskanten 9, 10 des Rohrprofils R ermöglicht.

### Bezugszeichen:

- 1 -: Umformpresse
- 2 -: Blechplatine
- 3 -: Stempel
- 4 -: U-förmige Ausnehmung in 5
- 5 -: Unterwerkzeug
- 6 -: Umformpresse
- 7 -: Oberwerkzeug v. 12
- 8 -: Unterwerkzeug v. 12
- 9 -: Längskante v. 2
- 10 -: Längskante v. 2
- 11 -: Verriegelungsmittel zw. 7 u. 8
- 12 -: Umformwerkzeug
- 13 -: Schweißkopf
- 14 -: Öffnung in 7
- 15 -: Verschlussleiste

- P1 -: Pfeil
- P2 -: Pfeil
- P3 -: Pfeil
- P4 -: Pfeil
- R -: Rohrprofil

## Patentansprüche

1. Verfahren zur Herstellung von Rohren, bei welchem eine Blechplatine (2) in ein Umformwerkzeug (5) eingelegt und von einem Stempel (3) in eine U-förmige Ausnehmung (4) eine ersten Unterwerkzeugs (5) gepresst und in einem ersten Umformschritt zu einem U-Profil vorgeformt und in einem zweiten Umformschritt zwischen einem Oberwerkzeug (7) und einem zweiten Unterwerkzeug (8) in einer Umformpresse (6) zu einem Rohrprofil (R) umgeformt wird, **dadurch gekennzeichnet, dass** das Oberwerkzeug (7) und das zweite Unterwerkzeug (8) mit dem innen liegenden Rohrprofil (R) gegeneinander verriegelt werden, im verriegelten Zustand aus der Umformpresse (6) entnommen werden und anschließend die Längskanten (9, 10) des Rohrprofils (R) durch eine die Längskanten (9, 10) freigebende Öffnung (14) im Oberwerkzeug (7) miteinander verschweißt werden, anschließend das Oberwerkzeug (7) von dem zweiten Unterwerkzeug (8) getrennt und für einen erneuten Umformvorgang bereitgestellt wird.

2. Verfahren nach Anspruch 1, **dadurch gekennzeichnet, dass** eine Mehrzahl von Ober- und zweiten Unterwerkzeugen (7, 8) bereitgestellt wird, die über Transportmittel zwischen der Umformpresse (6) und einer Schweißstation hin- und her transportiert werden.

3. Verfahren nach Anspruch 1 oder 2, **dadurch gekennzeichnet, dass** die gegeneinander verriegelten Ober- und zweiten Unterwerkzeuge (7, 8) zum Entriegeln einer Umformpresse zugeführt werden.

4. Verfahren nach Anspruch 3, **dadurch gekennzeichnet, dass** das Verriegeln und das Entriegeln von Ober- und zweiten Unterwerkzeug (7, 8) in der selben Umformpresse (6) erfolgt.

5. Verfahren nach einem der Ansprüche 1 bis 4, **dadurch gekennzeichnet, dass** die Öffnung (14) im Oberwerkzeug (7) während des zweiten Umformschritts geschlossen ist.

6. Verfahren nach einem der Ansprüche 1 bis 5, **dadurch gekennzeichnet, dass** die Längskanten (9, 10) durch ein Laser-Hybridschweißverfahren miteinander verbunden werden.

## Claims

1. Method of manufacturing tubes, in which a steel sheet billet (2) is placed into a forming die (5) and is pressed by a punch (3) into a U-shaped recess (4) of a first lower die (5) and, in a first forming step, is preshaped to form a U-profile and, in a second forming step, is formed between an upper die (7) and a second lower die (8) in a forming press (6) into a tube profile (R), **characterized in that** the upper die (7) and the second lower die (8) are locked to each other with the tube profile (R) situated on the inside, are removed in the locked state from the forming press (6) and subsequently the longitudinal edges (9, 10) of the tube profile (R) are welded to each other through an opening (14), which exposes the longitudinal edges (9, 10), in the upper die (7), and subsequently the upper die (7) is separated from the second lower die (8) and made available for a new forming operation.

2. Method according to Claim 1, **characterized in that** a plurality of upper and second lower dies (7, 8) is provided, which dies are transported to and fro between the forming press (6) and a welding station via transporting means.

3. Method according to Claim 1 or 2, **characterized in that** the upper and second lower dies (7, 8) which are locked to one another are supplied to a forming press to unlock them.

4. Method according to Claim 3, **characterized in that** the locking and the unlocking of upper and second lower die (7, 8) take place in the same forming press (6).

5. Method according to one of Claims 1 to 4, **characterized in that** the opening (14) in the upper die (7) is closed during the second forming step.

6. Method according to one of Claims 1 to 5, **characterized in that** the longitudinal edges (9, 10) are connected to each other by a laser hybrid welding process.

## Revendications

1. Procédé pour la fabrication de tubes, dans lequel on introduit une platine de tôle (2) dans un outil de déformation (5) et l'on presse à partir d'une matrice (3) dans un évidement en forme de U (4) d'une première partie inférieure d'outil (5) et l'on préforme dans une première étape de déformation pour obtenir un profilé en U et, dans une deuxième étape de transformation entre une partie supérieure d'outil (7) et une seconde partie inférieure d'outil (8), on procède à la déformation dans une presse de déformation (6) pour obtenir un profil brut (R), **caractérisé en ce que** la partie supérieure d'outil (7) et la seconde partie inférieure d'outil (8) sont verrouillées entre elles avec le profil brut (R) situé à l'intérieur, et l'on prélève à l'état verrouillé à partir de la presse de déformation (6) et consécutivement, les bords longitudinaux (9, 10) du profil brut (R) sont soudés ensemble à travers une ouverture (14) libérant les bords longitudinaux (9, 10) dans la partie supérieure d'outil (7), et consécutivement la partie supérieure d'outil (7) est séparée de la seconde partie inférieure d'outil (8) et elle est mise à disposition pour une opération renouvelée de déformation.

2. Procédé selon la revendication 1, **caractérisé en ce qu'**une pluralité de parties supérieures et de secondes parties inférieures d'outils (7, 8) sont mises à disposition pour leur transport en va-et-vient par l'intermédiaire de moyens de manutention entre la presse de déformation (6) et un poste de soudure.

3. Procédé selon la revendication 1 ou 2, **caractérisé en ce que** la partie supérieure et la seconde partie inférieure d'outil (7, 8) verrouillées ensemble sont amenées pour le déverrouillage d'une presse de déformation.

4. Procédé selon la revendication 3, **caractérisé en ce que** le verrouillage et le déverrouillage de la partie supérieure et de la seconde partie inférieure d'outil (7, 8) s'effectuent dans la même presse de déformation (6).

5. Procédé selon l'une quelconque des revendications 1 à 4, **caractérisé en ce que** l'ouverture (14) dans la partie supérieure d'outil (7) est fermée pendant la seconde étape de déformation.

6. Procédé selon l'une quelconque des revendications 1 à 5, **caractérisé en ce que** les bords longitudinaux (9, 10) sont raccordés ensemble au moyen d'un procédé de soudage hybride au laser.
